# EUROPÄISCHE PATENTSCHRIFT

(11) **EP 1 265 776 B1**
(45) Veröffentlichungstag und Bekanntmachung des Hinweises auf die Patenterteilung: **21.01.2004**
(21) Anmeldenummer: 01913811.4
(22) Anmeldetag: 10.02.2001
(51) Int. Cl.: B61L 27/04, G08G 1/123

(54) **VERFAHREN UND SYSTEM ZUR ÜBERFÜLLVERHINDERUNG EINER GLEISANLAGE**
METHOD AND SYSTEM FOR PREVENTING THE CONGESTION OF A RAILTRACK SYSTEM
PROCEDE ET SYSTEME DESTINES A EVITER LA SURCHARGE D'UN RESEAU FERROVIAIRE

(30) Priorität: 25.02.2000 CH 3732000
(43) Veröffentlichungstag der Anmeldung: 18.12.2002
(73) Patentinhaber: Siemens Schweiz AG, 8047 Zürich (CH)
(72) Erfinder: FIERZ, Werner, CH-8704 Herrliberg (CH); BERTELLI, Cristina, CH-8305 Dietlikon (CH)
(86) Internationale Anmeldenummer: PCT/EP2001/001476
(87) Internationale Veröffentlichungsnummer: WO 2001/062573

(56) Entgegenhaltungen:
- WO-A-98/37432
- WO-A-99/52091
- US-A- 5 072 900
- US-A- 5 574 469

## Beschreibung

Die vorliegende Erfindung betrifft ein Verfahren und ein System nach dem Oberbegriff des Patentanspruchs 1 bzw. 7.

Das zweckmässige und sichere Stellen und Auflösen von Fahrstrassen für spurgebundene Fahrzeuge - im folgenden Züge genannt - werden durch Fahrdienste mit Hilfe operativer Mittel veranlasst. Die durch die realen Betriebsbedingungen auftretenden Einwirkungen auf die Wahl der Gleismittel für die Bildung von Fahrstrassen sind vielfältig. So sind beispielsweise dafür zu nennen: Einwirkungen betrieblicher Art, die Zusammenstellung von Zügen und insbesondere deren Länge, der Ausfall von Gleisfeldern durch Defekte.

Die im Einstellprozess eingesetzten Sicherheitseinrichtungen - im folgenden Stellwerke genannt - sorgen dafür, dass nur Fahrstrassen gestellt werden, die zu keiner Gefährdung der verkehrenden Züge führen können. Die Stellwerke verhindern aber nicht, dass Fahrstrassen gestellt werden, welche die Weiterfahrt von Zügen behindern oder blockieren können. Die Gleisanlage ist in einem solchen Fall überfüllt. Die Überfüllung kann nur durch Rückwärtsfahren eines Zuges behoben werden. Dies bedingt zeitraubende Manöver mit entsprechenden unliebsamen Folgen auf den Fahrplan und die betrieblichen Abläufe.

In modernen operativen Betriebsführungszentren übernehmen leistungsfähige Leitsysteme zunehmend Routinebedienungen des Fahrdienstes. In einem Leitsystem ist für jeden verkehrenden Zug eine eindeutige über den Tagesfahrplan einmaliges Zugkennzeichen und ein zugehöriger individueller Fahrweg durch die Gleisanlage programmiert, wobei das Zugkennzeichen meist als Zugnummer geführt wird. Ein derartiges Leitsystem wird zum Beispiel in der U.S.-Patentschrift 5,072,900 beschrieben. Die Zuglenkung als Teil des Leitsystemes erkennt die jeweilige Zuglage und stellt automatisch die nächste Fahrstrasse für die Weiterfahrt des jeweiligen Zuges. Der Anstoss zum Stellen der Fahrstrasse gibt der fahrende Zug selbst. Seine Position wird im Leitsystem laufend registriert. Damit ist die Reihenfolge der gestellten Fahrstrassen direkt vom aktuellen Lauf der Züge abhängig. Bei ungünstigen zeitlichen Bedingungen kann das Stellen von Fahrstrassen zu einer Blockierung infolge einer Überfüllung führen. Damit die Vorteile der automatischen Zuglenkung in allen Situationen genutzt werden können, muss die Zuglenkung mögliche Blockierungen voraussehen können und die entsprechenden Fahrstrassen nicht oder verzögert stellen.

Vor dem Stellen einer Fahrstrasse d.h. vor dem Abgeben einer Stellanforderung an ein Stellwerk, muss die Zuglenkung die Auswirkungen bezüglich des Überfüllens der Gleisanlage prüfen. In Fig. 1 ist dargestellt:
- Fahrwegebene I: Sicht der Zuglenkung;
- Stellwerkebene II: Sicht der Stellwerktechnik.

Damit die Fahrstrassen weiterhin zeitgerecht gestellt werden, muss der Entscheid über die Zulässigkeit einer Fahrstrasse ohne Verzögerung gefällt werden können.

Ein Entscheidungsverfahren mit einfacher kombinatorischer Logik, das die möglichen Abläufe der Zugfahrten simuliert, benötigt sehr viele Arbeitsschritte. Dabei sind die Züge und die Gleistopologie vollständig zu berücksichtigen.

Bei n Zügen mit einer Fahrweglänge von je m Fahrstrassen ist ein Rechenaufwand in der Grössenordnung von n^{m+n} Arbeitsschritten erforderlich.

Der vorliegenden Erfindung liegt daher die Aufgabe zugrunde, ein Verfahren anzugeben, das mit einem geringeren Rechenaufwand vor der signaltechnisch sicheren Einstellung von Fahrstrassen entstehende Überfüllungen erkennt.

Diese Aufgabe wird durch die im Patentanspruch 1 bzw. 7 angegebenen Massnahmen gelöst. Vorteilhafte Ausgestaltungen der Erfindung sind in weiteren Ansprüchen angegeben.

Das erfindungsgemässe Verfahren weist folgende Vorteile auf:
i) In der vor Überfüllung zu schützenden Gleisanlage wird das automatische Stellen von Fahrstrassen nur dann zugelassen, wenn dadurch die Gleisanlage nicht überfüllt wird, d.h. alle Züge können ihr programmiertes Ziel erreichen.
ii) Das erfindungsgemässe Verfahren leistet indirekt einen Beitrag zur Sicherheit des Bahnverkehrs, indem ungewohnte Manöver zum Entflechten von Zügen vermieden werden.
iii) Die wenigen Arbeitsschritte zur Beurteilung der Situation erlauben den Einsatz des Verfahrens in Leitsystemen in einer grösseren zu schützenden Gleisanlage ohne nachteilige Auswirkungen auf das zeitgerechte Stellen der Fahrstrassen.

Die Erfindung wird nachfolgend anhand einer Zeichnung beispielsweise näher erläutert. Dabei zeigt:
- Fig. 1: zwei verschiedene Sichten einer Gleisanlage: Fahrwegebene I und Stellwerkebene II;
- Fig. 2: Beispiel eines UeV-Bereiches mit 3 Zügen;
- Fig. 3: Struktogramm des erfindungsgemässen Verfahrens zur Überfüllverhinderung;
- Fig. 4: Beispiel eines UeV-Bereiches mit drei Zügen zur Erläuterung der Verfahrensregeln;
- Fig. 5: Graphische Darstellung von Abhängigkeiten;
- Fig. 6: Beispiel eines UeV-Bereiches, der zu kurze Gleisfelder enthält;
- Fig. 7: Beispiel eines UeV-Bereiches, in den auf einer Einspurstrecke von beiden Seiten her je drei Züge auf zwei Ausweichstationen zufahren.

Zunächst werden die verwendeten Begriffe und ihr gegenseitiger Bezug erläutert:
- Fahrstrasse: Kleinste Einheit eines durch ein Stellwerk gesicherten Fahrweges, die für einen Zug gestellt werden kann.
- Gleisfeld: Start- oder Zielpunkt einer Fahrstrasse
- lenkendes Gleisfeld: Gleisfeld als Start einer Fahrstrasse, die durch die Zuglenkung angefordert wird.
- Gleisanlage: Anordnung von Gleisfeldern.
- Fahrweg: Weg eines Zuges durch eine Gleisanlage über aufeinanderfolgende Gleisfelder.
- Einstellwunsch: Anfrage der Zuglenkung an die Überfüllverhinderung, ob eine bestimmte Fahrstrasse eingestellt werden darf.
- Anforderung zur Einstellung einer Fahrstrasse:: Auftrag der Zuglenkung an die Stellwerktechnik.
- Überfüllung einer Gleisanlage: In einer Gleisanlage tritt eine Überfüllung auf, wenn sich Züge den Weg gegenseitig so verstellen, dass wenigstens ein Zug sein Ziel auf dem programmierten Fahrweg nicht erreichen kann.

Die Überfüllverhinderung - nachfolgend abgekürzt als "UeV" bezeichnet - als Teil der Zuglenkung entscheidet nach Eintreffen eines Einstellwunsches über das Einstellen einer Fahrstrasse. Das erfindungsgemässe Verfahren als Teil der UeV liefert dazu die Angabe, welche Züge ihr programmiertes Ziel erreichen können.

Das Verhalten der Überfüllverhinderung und die Einbettung des erfindungsgemässen Verfahrens in die UeV werden nachfolgend anhand der Fig. 2 erläutert. In der Fig. 2 ist mit einem strichliert dargestellten Rechteck die zu überwachende Gleisanlage, ein sog. Ueberfüllbereich dargestellt:
Standort der Züge mit den Zugnummern ZN 123, 456 und 789:
   ZN(123) 101
   ZN(456) B2
   ZN(789) A1
Fahrwege:
   ZN(123) 101 - 202 - B2
   ZN(456) B2 - 202 - 201 - A2
   ZN(789) A1 - 101 - 102 - B1

- Ein Einstellwunsch für ZN(123) von 101 nach 202 wird zur UeV gemeldet.
   Ergebnis des Verfahrens mit Einstellwunsch für ZN(123):
   ZN(123) und ZN(456) können ihr Ziel nicht mehr erreichen. Entscheid der UeV:
      Das Einstellen der Fahrstrasse für ZN(123) wird nicht erlaubt.
- Ein Einstellwunsch für ZN(789) vom Gleisfeld A1 zum Gleisfeld 101 wird zur UeV gemeldet.
   Ergebnis des Verfahrens mit Einstellwunsch für ZN(789):

Alle Züge können ihr Ziel erreichen.
Entscheid der UeV:
   Die UeV erlaubt das Einstellen der Fahrstrasse für ZN(789). Aus signaltechnischen Gründen läuft die Fahrstrasse nicht ein.
• Ein Einstellwunsch für ZN(456) vom Gleisfeld B2 zum Gleisfeld 202 wird zur UeV gemeldet.
   Ergebnis des Verfahrens mit Einstellwunsch für ZN(456):
   Alle Züge können ihr ziel erreichen.
   Entscheid der UeV:
      Die UeV erlaubt das Einstellen der Fahrstrasse für ZN(456). Sobald die Fahrstrasse einläuft, wertet die UeV die Situation neu aus.
      Ergebnis des Verfahrens mit Einstellwunsch für ZN(123):
         Alle Züge können ihr Ziel erreichen.
         Entscheid der UeV:
            Die UeV erlaubt das Einstellen der Fahrstrasse für ZN(123).

Nach dieser Erläuterung erfolgt nun eine formale Beschreibung des erfindungsgemässen Verfahrens. Das Erreichen des Ziels eines Zuges hängt von der Position und der Fahrwege von anderen Züge ab. Diese Abhängigkeiten werden bei diesem Algorithmus mit einem in Fig. 5 dargestellten Graphen oder formal in folgender Notation beschrieben:
Eine aktuelle oder eine zu erreichende Zugposition wird durch ein geordnetes Paar Zugnummer und Gleisfeld dargestellt:
   Zugnummmer/Gleisfeld.
Eine Abhängigkeit von zwei Zugpositionen wird durch ein Relationszeichen ausgedrückt:$\text{X/103 → Y/102.}$

### Die Semantik dieser Notation X/103 → Y/102 steht für:

Es gibt eine zwingende Reihenfolge, sei dies betrieblicher, dispositiver oder überfüllverhindernder Art, dass zuerst Zug X zum Gleisfeld 103 fahren muss, bevor Zug Y zum Gleisfeld 102 fahren darf.

Die vorstehend eingeführte Notation und Semantik ist auch für den Fall X=Y sinnvoll, beispielsweise für den Zug ZN(789) in Fig. 2: 789/101 → 789/102 .

Diese eingeführte Relation ist transitiv: Wenn Zug X nach A gestellt werden muss, bevor Zug Y nach B weiterfahren darf, und wenn Zug Y nach B gestellt werden muss, bevor Zug Z nach C weiterfahren darf, so muss Zug X nach A gestellt werden, bevor Zug Z nach C weiterfahren darf. Unter Benutzung der soeben eingeführten Notation ergibt sich:
X/A → Y/B und Y/B → Z/C ⇒ X/A → Z/C. Das Zeichen ⇒ steht für eine Implikation. Diese Abhängigkeit kann auch geschrieben werden als:$\text{X/A → Y/B → Z/C.}$

Tritt der Fall$\text{X/A → Y/B → .. → X/A}$ auf, so bedeutet dies, dass Zug X erst nach A weitergestellt werden muss, bevor Zug X nach A weitergestellt werden darf. Damit wird eine Blockade im zu überprüfenden UeV-Bereich offensichtlich. In einem zugehörigen Graphen der Art gemäss der Fig. 5 tritt ein Zyklus auf.

Das erfindungsgemässe Verfahren wird vorzugsweise mit dem in Fig. 3 angegebenen Struktogramm implementiert. Die Meldung von Zugnummern und Gleisfeldbelegung an die Fahrwegebene erfolgen nach bekannten Lösungen wie beispielsweise in CH PS 613 419 angegeben. Die in Fig. 3 mit R1, R2 und R3 angegebenen Verfahrensregeln (im folgenden nur noch mit "Regel" bezeichnet) lauten wie folgt:

### Regel 1

Bevor ein Zug Z1 zu einem Gleisfeld G2 fahren kann, muss er das im Fahrweg unmittelbar vorhergehende Gleisfeld G1 erreichen (betriebliche Anforderung).

### Regel 2

Ein Zug Z1, dessen Bezugsort zu einem anderen Zug Z2 das Befahren des Fahrweges eines Zuges Z2 verhindert, führt zu zusätzlichen Abhängigkeiten.

Gleisfeld A bezeichnet das Ziel der ersten Fahrstrasse auf dem programmierten Fahrweg des Zuges Z2, die wegen Zug Z1 nicht einlaufen kann.

Gleisfeld B bezeichnet die erste Position von Zug Z1 bei der das Ziel der ersten Fahrstrasse auf dem programmierten Fahrweg von Zug Z2, die wegen Zug Z1 nicht einlaufen kann, nicht mehr Gleisfeld A ist.

Gleisfeld C bezeichnet die erste Position von Zug Z1, bei der alle Fahrstrassen von Zug Z2 einlaufen könnten.
2a Entspricht das Gleisfeld B dem Gleisfeld C, so muss Zug Z1 zuerst nach Gleisfeld B, bevor Zug Z2 nach Gleisfeld A fahren kann (betriebliche Anforderung).
2b Entspricht das Gleisfeld B nicht dem Gleisfeld C und könnten alle Fahrstrassen des Fahrweges von Zug Z2 bis Gleisfeld A einlaufen, wenn Zug Z1 nach Gleisfeld B fortgeschaltet würde, muss Zug Z1 zuerst nach Gleisfeld B fahren, bevor Zug Z2 nach Gleisfeld A fahren kann (betriebliche Anforderung). Die Regel 2 muss nochmals angewendet werden, mit Gleisfeld B als Bezugsort von Zug Z1.
2c Entspricht das Gleisfeld B nicht dem Gleisfeld C und könnten nicht alle Fahrstrassen des Fahrweges von Zug Z2 bis Gleisfeld A einlaufen, wenn Zug Z1 nach Gleisfeld B fortgeschaltet würde, so muss Zug Z1 nach Gleisfeld C fahren, bevor Zug Z2 ins erste Gleisfeld fahren darf, in dem Zug Z2 das Einlaufen von wenigsten einer Fahrstrasse auf dem Weg von aktueller Position von Zug Z1 nach Gleisfeld C verhindert (überfüllverhindernde Anforderung).

Der Bezugsort eines Zuges Z1 zu einem anderen Zug Z2 befindet sich zwischen der gemeldeten Position und dem nächsten lenkenden Gleisfeld auf seinem Fahrweg.

Falls der Zug Z1 auf einem lenkenden Gleisfeld steht und keinen Einstellwunsch gemeldet hat, entspricht der Bezugsort der zugposition.

Der Bezugsort wird wie folgt bestimmt:
1. Falls Zug Z2 einen Einstellwunsch gemeldet hat, dessen Fahrstrasse einlaufen könnte, wird das Ziel der Fahrstrasse als Zugposition für die weiteren Arbeitsschritte betrachtet;
2. falls Zug Z1 einen Einstellwunsch gemeldet hat, dessen Fahrstrasse einlaufen könnte, wird das Ziel der Fahrstrasse als Zugposition für die weiteren Arbeitsschritte betrachtet;
3. falls die Position von Zug Z1 ein lenkendes Gleisfeld ist, entspricht der Bezugsort der Zugposition;
4. falls die Position von Zug Z1 ein nicht lenkendes Gleisfeld ist und das Befahren des Fahrweges von Zug Z2 verhindert, entspricht der Bezugsort der Zugposition;
5. falls die Position von Zug Z1 ein nicht lenkendes Gleisfeld ist, das Befahren des Fahrweges von Zug Z2 nicht verhindert und die Fahrstrasse zum nächsten Ziel auf dem programmierten Fahrweg wegen Zug Z2 nicht einlaufen kann, entspricht der Bezugsort der Zugposition;
6. sonst wird das nächste Gleisfeld auf dem programmierten Fahrweg als Zugposition für die weiteren Arbeitsschritte in Betracht gezogen und bei vorstehender Ziffer 3. fortgefahren;

### Regel 3

Gibt es eine zwingende Reihenfolge, dass zuerst Zug Z1 zum Gleisfeld A fahren muss, bevor Zug Z2 zum Gleisfeld B fahren darf und verhindert Zug Z1 im Gleisfeld A das Einlaufen von wenigstens einer Fahrstrasse auf dem Weg von aktueller Zugposition von Zug Z2 nach dem Gleisfeld B, so muss Zug Z1 ins erste nach dem Gleisfeld A auf seinem programmierten Fahrweg liegende Gleisfeld fahren, in dem er das Befahren des Fahrweges von aktueller Position von Zug Z2 nach dem Gleisfeld B nicht mehr verhindert (betriebliche Anforderung).

Die in Fig. 3 angegebenen Iterationen und verfahrensschritte sind nachfolgend erläutert. Der nachstehend aufgeführte Begriff Variation steht dabei für eine Anordnung von m = 2 Elementen aus einer Menge von n Elementen unter Berücksichtigung der Reihenfolge. Die Berechnung der Anzahl Variationen erfolgt gemäss Vₙ^{m} = n! / (n-m) ! .
- CYC1:: Iteration für alle Züge:
- ST1:R1:: Abhängigkeiten gemäss Regel 1 einfügen und speichern.
- CYC2:: Iteration für alle Variationen von zwei Zügen Z1, Z2:
- ST2:R2: Relationen nach Regel 2 einfügen und speichern.
- ST3:: Dispositive Abhängigkeiten berücksichtigen, z.B. fahrplanmässige Anschlüsse und programmierte Zugreihenfolgen.
- CYC3:: Iteration für alle Züge:
- ST4:: Abhängigkeiten durch Anwendung der Transitivität erzeugen und speichern.
- ST5:R3: Entstandene Abhängigkeiten gemäss Regel 3 einfügen und speichern.
- CYC4:: Iteration bis keine Abhängigkeiten mehr dazukommen oder kein Zug sein Ziel erreichen kann.

Ein System zur Verhinderung der Überfüllung einer in Gleisfelder gegliederten Gleisanlage ist in Module gegliedert. Die der Fahrwegebene I zugeordnete Zuglenkung enthält ein Überfüllverhinderungsmodul, das seinerseits ein Verfahrensmodul aufweist. Das Verfahrensmodul ist gegliedert in:
a) Erstes Reihenmodul, das eine Implementierung von Regel 1 enthält;
b) Relationsmodul, das eine Implementierung von Regel 2 enthält;
c1) Transitivitätsmodul, das eine Implementierung der Transitivität von Zugpositionen enthält gemäss der vorstehend eingeführten Notation X/A → Y/B und Y/B → Z/C ⇒ X/A→ Z/C;
c2) zweites Reihenmodul, das eine Implementierung von Regel 3 enthält.

In einer besonderen Ausführungsform kann dem Transitivitätsmodul und dem zweiten Reihenmodul ein Iterationsmodul übergeordnet sein, das für alle Züge sooft eine Iteration ausführt, bis keine neuen Abhängigkeiten mehr erzeugbar sind oder bis kein Zug das durch seinen Fahrweg vorgegebene Ziel erreichen kann. Ebenso kann dem ersten Reihenmodul ein zweites Iterationsmodul übergeordnet sein, das eine Implementierung der Iteration CYC1 enthält. Ferner kann dem Relationsmodul ein drittes Iterationsmodul übergeordnet sein, das eine Implementierung der Iteration CYC2 enthält.

Die Fahrplanabhängigkeiten oder bestimmte vorgegebene Zugreihenfolgen - Dispositionen genannt - sind in einem Datenmodul entsprechend der vorstehend angegeben Notation gespeichert.

Ein Dispositionsmodul enthält eine Implementierung des Verfahrensschrittes ST3.

Anhand der Fig. 4 mit drei Zügen 1, 2 und 3 wird das erfindungsgemässe Verfahren erläutert:
Standort der Züge:
   ZN(1) 101
   ZN(2) 102
   ZN(3) 103
Fahrwege:
   ZN(1) 101 - 102 - 103
   ZN(2) 102 - 203
   ZN(3) 103 - 102 - 101

Die drei Fahrwege führen zu folgenden Zugpositionen:
1/101 2/102 3/103 aktuelle Zugpositionen
1/102 2/203 3/102 zu erreichende Zugpositionen
1/103 3/101 zu erreichende Zugpositionen

Eine Anwendung der Regel 1 ergibt für den Schritt ST1:R1:
1/101 **→** 1/102; 1/102 **→** 1/103
2/102 → 2/203
3/103 **→** 3/102; 3/102 **→** 3/101

Für CYC2 ergeben sich sechs Variationen. Eine Anwendung der Regel 2 ergibt für den Schritt ST2:R2 die nachfolgenden Abhängigkeiten, wobei zwei der sechs Variationen zu keinen Abhängigkeiten führen:
◆ Zug 2 - Zug 1:
   Regel 2a): 2/203 **→** 1/102
◆ Zug 3 - Zug 1:
   Regel 2c): 3/101 → 1/102
◆ Zug 1 - Zug 3:
   Regel 2c): 1/103 **→** 3/102
◆ Zug 2 - Zug 3:
   Regel 2a): 2/203 → 3/102

Der Schritt ST3 ergibt in diesem Beispiel keine neuen Abhängigkeiten.

CYC4: Im vorliegenden Fall gemäss der Fig. 4 entstehen keine neuen Abhängigkeiten aus dem Schritt ST5:R3 und die Iteration wird verlassen.

Das Ergebnis ist der Fig. 4 zu entnehmen: Zug 1 und Zug 3 können ihr Ziel nicht erreichen. Zug 2 kann sein Ziel erreichen.

Der Fall von überlangen Zügen bzw. zu kurzen Gleisfeldern ist formal der Fig. 6 zugrundegelegt. Es wird angenommen, dass das Gleisfeld A2 zu kurz ist, um den Zug 2 vollständig aufzunehmen. Das bedeutet, dass ein vom Gleisfeld 102 nach dem Gleisfeld A2 eingefahrener Zug das Ausfahren eines Zuges im Gleisfeld A1 nach rechts verhindert.
Standort der Züge:
   ZN(1) 101
   ZN(2) A2
Fahrwege:
   ZN(1) 101 - A1 - 102
   ZN(2) 102 - A2 - 101

Gemäss Regel 2a) entsteht die Abhängigkeit, dass Zug 2 zuerst nach 101 fahren muss, bevor Zug 1 nach 102 freigegeben werden kann. Gemäss Regel 1 und 2 ergeben sich folgende Abhängigkeiten:
1/101 → 1/A1 → 1/102
2/A2 **→** 2/101
1/A1 **→** 2/101
2/101 → 1/102

In diesem Fall entstehen gemäss Regel 3 keine neuen Abhängigkeiten.
Ergebnis: Zug 1 und Zug 2 können ihr Ziel erreichen.

Erst bei komplexeren Ausgangssituationen gelangen alle drei Regeln zur Anwendung. Dazu wird folgendes Beispiel aufgeführt, jedoch mit Hilfe der Regeln nur soweit expliziert, dass die Erfindung nachvollziehbar wird. Auf einer Einspurstrecke fahren von beiden Seiten her je drei Züge auf zwei Ausweichstationen zu, siehe dazu die Anordnung gemäss Fig. 7.
Standort der Züge:
   ZN(1) 101
   ZN(2) 102
   ZN(3) A2
   ZN(4) B3
   ZN(5) 105
   ZN(6) 106
Fahrwege:
   ZN(1) 101 - 102 - A2 - 103 - 104 - B2 - 105 - 106
   ZN(2) 102 - A2 - 103 - 104 - B2 - 105 - 106 (*)
   ZN(3) A2 - 103 - 104 - B2 - 105 - 106
   ZN(4) B3 - 104 - 103 - A3 - 102 - 101 (**)
   ZN(5) 105 - B3 - 104 - 103 - A3 - 102 - 101
   ZN(6) 106 - 105 - B3 - 104 - 103 - A3 - 102 - 101

Die Anwendung der Regel 1 wird hier nicht aufgeführt.

Aus Regel 2 erhält man u.a. :
2/103 **→** 1/A2 (***)
1/A2 **→** 4/102
5/104 **→** 6/B3
6/B3 → 3/105
3/105**→** 2/B2
4/102 → 5/A3

Die Abhängigkeit 2/103 **→** 1/A2 gemäss Zeile (***) ergibt sich wie folgt: Die Behinderung der ZN(1) durch ZN(2) führt gemäss Regel 2 zu Abhängigkeiten.
Zug Z1 = ZN(2), Zug Z2 = ZN(1)
Der Bezugsort von Z1 in Bezug zu Z2 ist Gleisfeld 102.
Z2 kann wegen Z1 das Gleisfeld 102 nicht erreichen; dadurch folgt: Gleisfeld A = 102 siehe dazu Zeile (*) .
Erst wenn Z1 in Gleisfeld A2 steht, kann die erste Fahrstrasse von Z2 (101-102) eingestellt werden; dadurch folgt:
Gleisfeld B = A2.
Erst wenn Z1 die zu schützenden Gleisanlage verlassen hat, können alle Fahrstrassen von Z2 eingestellt werden; dadurch folgt: Gleisfeld C = 106.

Da Gleisfeld B nicht Gleisfeld C entspricht und Z2 nach Gleisfeld A fahren kann, wenn Z2 in Gleisfeld B ist, kommt Regel 2b zur Anwendung.
Daraus folgt das in der Zeile (***) angegebene Ergebnis.

Die Transitivität ergibt:
2/103 → 1/A2 und 1/A2 → 4/102 führt zu 2/103 → 4/102.

Gemäss Regel 3 entsteht die Abhängigkeit: 2/B2 → 4/102.

Diese Abhängigkeit 2/B2 **→** 4/102 ergibt sich aus der Abhängigkeit 2/103 → 4/102 wie folgt:
Zug 2 ist der erste Zug Z1 im Sinne der Regel 3,
Zug 4 ist der zweite Zug Z2 im Sinne der Regel 3. Fahrwege für Zug 2 und Zug 4
   ZN(2) 102 - A2 - 103 - 104 - B2 - 105 - 106 (*)
   ZN(4) B3 - 104 - 103 - A3 - 102 - 101 (**)

Aus dem Fahrweg für Zug 2 in der mit (*) bezeichneten Zeile verhindert das Gleisfeld 103 das Einlaufen der Fahrtrasse 103 - A3 - 102 von Zug 4, siehe dazu Zeile (**). Regel 3 verlangt nun bezüglich des ersten Zuges - hier Zug 2 - , dass Zug 2 zuerst nach B2 weitergestellt werden muss; das Weiterstellen nach Gleisfeld 104 genügt nicht, da Zug 2 mit dem Gleisfeld 104 das Einlaufen der Fahrstrasse 104 - 103 - A3 - 102 von Zug 4 verhindert, damit ergibt sich wie vorstehend bereits erwähnt:$\text{2/B2 → 4/102}$

Die Transitivität ergibt:
5/104 → 6/B3 und 6/B3 → 3/105 führt zu 5/104 → 3/105.

Gemäss Regel 3 entsteht die Abhängigkeit: 5/A3 **→** 3/105.

Damit entsteht der Zyklus 3/105 **→** 2/B2 → 4/102 **→** 5/A3 → 3/105. Da 2/2B **→** 1/104 und 5/A3 → 6/103 , kann kein Zug sein Ziel erreichen.

Durch das erfindungsgemässe Verfahren können auch dispositive Anforderungen behandelt werden. Für einen Bahnhof mit der Gleisanordnung gemäss der Fig. 6 mit ausreichend langen Gleisfeldern sei für zwei Züge der gleichen Fahrrichtung ein fahrplanmässiger Umsteigeort vorgesehen: Schnellzug 1 überholt einen Regionalzug 2 und dadurch wird ein gegenseitiger Anschluss sichergestellt (in Fig. 6 sind diese Züge nicht dargestellt).
Standort der Züge:
   ZN(1) A2
   ZN(2) 101
Fahrwege:
   ZN(1) 101 - A2 - 102
   ZN(2) 101 - A1 - 102

Gemäss Regel 2 entsteht keine neue Abhängigkeit.
Zug 1 kann erst weiterfahren nach Gleisfeld 102, wenn vorher Zug 2 auf Gleisfeld A1 eingefahren ist, in der eingeführten Notation ergibt sich somit folgende dispositive Abhängigkeit:$\text{2/A1 → 1/102.}$ Gemäss Regel 3 entsteht keine neue Abhängigkeit.
Ergebnis:
Zug 1 und Zug 2 können ihr Ziel erreichen.

Es sind Implementierungen der Regeln 1, 2a - 2c und 3 möglich, denen ein anderes Struktogramm gemäss der Fig. 3 zugrunde gelegt sind.

## Patentansprüche

1. Verfahren zur Verhinderung der Überfüllung einer in Gleisfelder (101, 102, A2) gegliederten Gleisanlage, die eine Fahrwegebene (I) mit Fahrwegen und eine Stellwerkebene (II) mit Fahrstrassen enthält, wobei diese Ebenen zur Anforderung der Einstellung einer Fahrstrasse und zur Meldung von zugpositionen gekoppelt sind und eine Zugposition (X/101) durch ein einen Zug identifizierendes Zugkennzeichen (X) und ein Gleisfeld (101) bestimmt ist, **dadurch gekennzeichnet, dass** vor Anforderung der Einstellung einer Fahrstrasse in der Fahrwegebene (I) durch eine Überprüfung von Zugpositionen (X/101) festgestellt wird, ob ein Zug die für die vorgesehene Fahrstrasse benutzten Gleisfelder befahren darf ohne dass eine Überfüllung der Gleisanlage auftritt.

2. Verfahren nach Anspruch 1, **dadurch gekennzeichnet, dass** für die Überprüfung von Zugpositionen (X/101) in der Fahrwegebene folgende Verfahrensschritte durchgeführt werden:
a) Eine Abhängigkeit wird gespeichert, wonach eine Zugposition (X/102) erst erreicht werden kann, wenn der Zug (X) das im Fahrweg unmittelbar vorhergehende Gleisfeld (X/101) erreicht hat (Regel 1), wobei die Abhängigkeit definiert ist als eine zwingende Reihenfolge von zwei Zugpositionen (789/101 → 789/102);
b) für eine Variation von zwei Zügen (Z1, Z2) wird geprüft, ob ein Bezugsort des ersten Zuges (Z1) das Befahren des Fahrweges des zweiten Zuges (Z2) verhindert (Regel 2; ST2:R2) und als Abhängigkeit (Z1/101 → Z2/102) gespeichert;
c) für alle Züge werden
c1) durch Anwendung einer Transitivität aus den gespeicherten Abhängigkeiten neue Abhängigkeiten (X/A **→** Y/B und Y/B **→** Z/C ⇒ X/A **→** Z/C; ST4) erzeugt und gespeichert,
c2) für die im Verfahrensschritt c1) erzeugten Abhängigkeiten wird geprüft, ob eine zwingende Reihenfolge vorliegt, wonach der erste Zug (Z1) zu einem ersten Gleisfeld (A) fahren muss, bevor der zweite Zug (Z2) zum einem zweiten Gleisfeld (B) fahren darf (Regel 3; ST5:R3).

3. Verfahren nach Anspruch 2, **dadurch gekennzeichnet, dass** der verfahrensschritt c) für alle Züge sooft ausgeführt wird, bis keine neuen Abhängigkeiten mehr erzeugbar sind oder bis kein Zug das durch seinen Fahrweg vorgegebene Ziel erreichen kann (CYC4).

4. Verfahren nach Anspruch 2 oder 3, **dadurch gekennzeichnet, dass** der Bezugsort eines Zuges (Z1) zu einem anderen Zug (Z2) sich zwischen der gemeldeten Position und dem nächsten lenkenden Gleisfeld auf seinem Fahrweg befindet und ein lenkendes Gleisfeld definiert ist als Start einer Fahrstrasse, die aus der Fahrwegebene angefordert wird.

5. Verfahren nach einem der Ansprüche 2 bis 4, **dadurch gekennzeichnet, dass** der Verfahrensschritt a) für alle Züge (CYC1) und der Verfahrensschritt b) für alle Variationen (CYC2) von zwei Zügen (Z1, Z2) durchgeführt wird.

6. Verfahren nach einem der Ansprüche 2 bis 5, **dadurch gekennzeichnet, dass** Fahrplanabhängigkeiten von Zügen und vorgegebene Zugreihenfolgen als Abhängigkeiten (X/A **→** Y/B) gespeichert sind und zwischen den Verfahrensschritten b) und c) ein Verfahrensschritt d) vorgesehen ist, bei dem für die betreffenden Züge die gespeicherten Abhängigkeiten eingefügt und zusätzlich im Verfahrensschritt c) geprüft werden.

7. System zur Verhinderung der Überfüllung einer in Gleisfelder (101, 102, A2) gegliederten Gleisanlage, die eine Fahrwegebene (I) mit Fahrwegen und eine Stellwerkebene (II) mit Fahrstrassen enthält, wobei diese Ebenen zur Anforderung der Einstellung einer Fahrstrasse und zur Meldung von Zugpositionen gekoppelt sind und eine Zugposition (X/101) durch ein einen Zug identifizierendes zugkennzeichen (X) und ein Gleisfeld (101) bestimmt ist, **dadurch gekennzeichnet, dass** ein verfahrensmodul vorgesehen ist, das vor Anforderung der Einstellung einer Fahrstrasse in der Fahrwegebene (I) durch eine Überprüfung. von Zugpositionen (X/101) feststellt, ob ein Zug die für die vorgesehene Fahrstrasse benutzten Gleisfelder befahren darf ohne dass eine Überfüllung der Gleisanlage auftritt.

8. System nach Anspruch 7, **dadurch gekennzeichnet, dass** das Verfahrensmodul für die Überprüfung von zugpositionen (X/101) in der Fahrwegebene folgende Module enthält:
a) Ein erstes Reihenmodul, das eine Abhängigkeit speichert, wonach eine Zugposition (X/102) erst erreicht werden kann, wenn der Zug (X) das im Fahrweg unmittelbar vorhergehende Gleisfeld (X/101) erreicht hat (Regel 1), wobei die Abhängigkeit definiert ist als eine zwingende Reihenfolge von zwei Zugpositionen (789/101 → 789/102);
b) ein Relationsmodul, das für zwei Züge (Z1, Z2) prüft, ob ein Bezugsort des ersten Zuges (Z1) das Befahren des Fahrweges des zweiten Zuges (Z2) verhindert (Regel 2; ST2:R2) und als Abhängigkeit (Z1/101 **→** Z2/102) speichert;
c1) ein Transitivitätsmodul, das durch Anwendung einer Transitivität aus den gespeicherten Abhängigkeiten neue Abhängigkeiten (X/A **→** Y/B und Y/B **→** Z/C ⇒ X/A **→** Z/C; ST4) erzeugt und speichert,
c2) ein zweites Reihenmodul, das mit dem Transitivitäsmodul verbunden ist und überprüft, ob eine zwingende Reihenfolge vorliegt, wonach der erste Zug (Z1) zu einem ersten Gleisfeld (A) fahren muss, bevor der zweite Zug (Z2) zum einem zweiten Gleisfeld (B) fahren darf (Regel 3; ST5:R3).

9. System nach Anspruch 8, **dadurch gekennzeichnet, dass** dem Transitivitätsmodul und dem zweiten Reihenmodul ein erstes Iterationsmodul übergeordnet ist, das für alle Züge sooft eine Iteration (CYC4) ausführt, bis keine neuen Abhängigkeiten mehr erzeugbar sind oder bis kein Zug das durch seinen Fahrweg vorgegebene Ziel erreichen kann.

10. System nach Anspruch 8 oder 9, **dadurch gekennzeichnet, dass** im Relationsmodul der Bezugsort definiert ist, wonach der Bezugsort eines Zuges (Z1) zu einem anderen Zug (Z2) sich zwischen der gemeldeten Position und dem nächsten lenkenden Gleisfeld auf seinem Fahrweg befindet und ein lenkendes Gleisfeld definiert ist als Start einer Fahrstrasse, die aus der Fahrwegebene angefordert wird.

11. System nach einem der Ansprüche 8 bis 10, **dadurch gekennzeichnet, dass** dem ersten Reihenmodul ein zweites Iterationsmodul übergeordnet ist, das für alle Züge eine Iteration (CYC1) ausführt und dass dem Relationsmodul ein drittes Iterationsmodul übergeordnet ist, das für alle Variationen von zwei Zügen (Z1, Z2) eine Iteration (CYC2) ausführt.

12. System nach einem der Ansprüche 8 bis 11, **dadurch gekennzeichnet, dass** ein Datenmodul vorgesehen ist, in dem Fahrplanabhängigkeiten von Zügen und vorgegebene Zugreihenfolgen als Abhängigkeiten (X/A → Y/B) gespeichert sind und ein Dispositionsmodul vorgesehen ist, das für die betreffenden Züge die gespeicherten Abhängigkeiten einfügt und dem Transitivitätsmodul zuführt.

## Claims

1. Method for the prevention of congestion of a track system divided into track areas (101, 102, A2) which contains a track level (I) with tracks and a signal box level (II) with routes, where these levels are linked to request the setting of a route and to report train locations and a train location (X/101) is determined by a train marker (X) identifying a train and by a track area (101), **characterised in that** before requesting the setting of a route at track level (I) by monitoring train locations (X/101), it is determined whether a train may travel in the track areas used for the intended route without congestion of the track system occurring.

2. Method according to Claim 1, **characterised in that** the following steps are performed at track level for the monitoring of train locations (X/101):
a) A dependency is stored, according to which a train location (X/102) can only be reached if the train (X) has reached the immediately preceding track area (X/101) on the track (Rule 1), where the dependency is defined as a mandatory sequence of two train locations (789/101 → 789/102);
b) for a variation of two trains (Z1, Z2), a check is made as to whether a reference location of the first train (Z1) prevents travel on the track of the second train (Z2) (Rule 2; ST2:R2) and is stored as a dependency (Z1/101→Z2/102);
c) for all trains
c1) new dependencies (X/A → Y/B and Y/B → Z/C ⇒X/A → Z/C; ST4) are created and stored by using transitivity from the stored dependencies,
c2) for the dependencies created in step c1) a check is made as to whether there is a mandatory sequence according to which the first train (Z1) must travel to an initial track area (A) before the second train (Z2) may travel to a second track area (B) (Rule 3; ST5:R3).

3. Method according to Claim 2, **characterised in that** step c) is performed for all trains until no new dependencies can be created or until no train can reach the destination predetermined by its track (CYC4).

4. Method according to Claim 2 or 3, **characterised in that** the reference location of a train (Z1) to another train (Z2) is between the reported location and the next routing track area on its track and a routing track area is defined as the start of a route which is requested at track level.

5. Method according to one of Claims 2 to 4, **characterised in that** step a) is performed for all trains (CYC1) and step b) for all variations (CYC2) of two trains (Z1, Z2).

6. Method according to one of Claims 2 to 5, **characterised in that** timetable dependencies of trains and predetermined train sequences are stored as dependencies (X/A → Y/B) and a step d) is provided for between steps b) and c) in which the stored dependencies for the trains concerned are inserted and additionally checked in step c).

7. System for the prevention of congestion of a track system divided into track areas (101, 102, A2) which contains a track level (I) with tracks and a signal box level (II) with routes, where these levels are linked to request the setting of a route and to report train locations, and a train location (X/101) is determined by a train marker (X) identifying a train and by a track area (101),
**characterised in that** a procedural module is provided for which before requesting the setting of a route at track level (I) by monitoring train locations (X/101) determines whether a train may travel on the track areas used for the intended route without congestion of the track system occurring.

8. System according to Claim 7, **characterised in that** the procedural module for the monitoring of train locations (X/101) at track level contains the following modules:
a) An initial sequence which stores a dependency according to which a train location (X/102) can only be reached if the train (X) has reached the immediately preceding track area (X/101) on the track (Rule 1), where the dependency is defined as a mandatory sequence of two train locations (789/101 → 789/102);
b) A relationship module which checks for two trains (Z1, Z2) whether a reference location of the first train (Z1) prevents travel on the track of the second train (Z2) (Rule 2; ST2:R2) and stores it as a dependency (Z1/101→Z2/102);
c1) a transitivity module which creates and stores new dependencies (X/A → Y/B and Y/B → Z/C ⇒ X/A → Z/C; ST4) by using transitivity from the stored dependencies,
c2) a second sequence module which is linked to the transitivity module and checks whether there is a mandatory sequence according to which the first train (Z1) must travel to an initial track area (A) before the second train (Z2) may travel to a second track area (B) (Rule 3; ST5:R3).

9. System according to Claim 8, **characterised in that** an initial iteration module is superordinated to the transitivity module and the second sequence module, and performs an iteration (CYC4) for all trains until no new dependencies can be created or until no train can reach the destination predetermined by its track.

10. System according to Claim 8 or 9, **characterised in that** in the relationship module the reference location is defined, according to which the reference location of a train (Z1) to another train (Z2) is between the reported location and the next routing track area on its track and a routing track area is defined as the start of a route which is requested at track level.

11. System according to one of Claims 8 to 10, **characterised in that** a second iteration module is superordinated to the first sequence module, and performs an iteration (CYC1) for all trains and that a third iteration module is superordinated to the relationship module and performs an iteration (CYC2) for all variations of two trains (Z1, Z2).

12. System according to one of Claims 8 to 11, **characterised in that** a data module is provided in which timetable dependencies of trains and predetermined train sequences are stored as dependencies (X/A → Y/B) and a scheduling module is provided which inserts the stored dependencies for the trains concerned and adds them to the transitivity module.

## Revendications

1. Procédé destiné à éviter l'encombrement d'un réseau ferroviaire qui est divisée en secteurs ferroviaires (101, 102, A2) et qui est constitué par un niveau de voies (1) comportant des voies et un niveau de manoeuvre (II) comportant des itinéraires, ces niveaux étant couplés en vue de commander la mise en place d'un itinéraire et en vue de signaler les positions de trains et une position de train (X/101 ) étant déterminée par une caractéristique de train (X) identifiant un train et par un secteur ferroviaire (101), **caractérisé en ce que**, avant de commander la mise en place d'un itinéraire dans le niveau de voies (I), on détermine en vérifiant les positions de trains (X/101) si un train doit emprunter les secteurs ferroviaires utilisées pour l'itinéraire prévu sans provoquer l'encombrement du réseau ferroviaire.

2. Procédé selon la revendication 1, **caractérisé en ce que** les étapes opératoires suivantes sont mises en oeuvre pour vérifier les positions de trains (X/101) dans le niveau de voies :
a) on mémorise une relation selon laquelle une position de train (X/102) ne peut être obtenue que si le train (X) a atteint le secteur ferroviaire immédiatement antérieur dans l'itinéraire (règle 1), la relation étant définie comme un ordre contraignant de deux positions de trains (789/101→789/102) ;
b) on vérifie pour une variation de deux trains (Z1, Z2) si un emplacement de référence du premier train (Z1) empêche le deuxième train (Z2) d'emprunter l'itinéraire (règle 2 ; ST2:R2) et on mémorise sous forme de relation (Z1/101→Z2/102);
c) pour tous les trains
c1) on génère et on mémorise de nouvelles relations (X/A → Y/B et Y/B → Z/C ⇒ X/A → Z/C ; ST4),
c2) on vérifie pour les relations générées dans l'étape opératoire c1) s'il existe un ordre contraignant selon lequel le premier train (Z1) doit accéder à un premier secteur ferroviaire (A) avant que le deuxième train (Z2) ne puisse accéder à un deuxième secteur ferroviaire (B) (règle 3 ; ST5:R3).

3. Procédé selon la revendication 2, **caractérisé en ce que** l'étape opératoire c) est réalisée pour tous les trains jusqu'à ce que aucune nouvelle relation ne soit plus générée ou bien jusqu'à ce que aucun train ne puisse atteindre la destination prévue par son itinéraire (CYC4).

4. Procédé selon la revendication 2 ou 3, **caractérisé en ce que** l'emplacement de référence d'un train (Z1) par rapport à un autre train (Z2) se trouve entre la position signalée et le secteur de voies directionnel suivant sur un itinéraire et un secteur de voies directionnel est défini comme étant le début d'un itinéraire qui est commandé à partir du niveau de voies.

5. Procédé selon l'une des revendications 2 à 4, **caractérisé en ce que** l'étape opératoire a) est réalisée pour tous les trains (CYC1) et l'étape opératoire b) est réalisée pour toutes les variations (CYC2) de deux trains (Z1; Z2).

6. Procédé selon l'une des revendications 2 à 5, **caractérisé en ce que** les relations d'horaires de trains et les ordres de trains prédéterminés sont mémorisés sous forme de relations (X/A → Y/B) et il est prévu entre les étapes opératoires b) et c) une étape opératoire d) dans laquelle les relations mémorisées sont insérées pour les trains concernés et sont en plus vérifiées dans l'étape opératoire c).

7. Système destiné à empêcher l'encombrement d'un réseau ferroviaire qui est divisée en secteurs ferroviaires (101, 102, A2) et qui est constitué par un niveau de voies (1) comportant des voies et un niveau de manoeuvre (II) comportant des itinéraires, ces niveaux étant couplés en vue de commander la mise en place d'un itinéraire et en vue de signaler les positions de trains et une position de train (X/101) étant déterminée par une caractéristique de train (X) identifiant un train et par un secteur ferroviaire (101), **caractérisé en ce qu'**il est prévu un module opératoire qui, avant de commander la mise en place d'un itinéraire dans le niveau de voies (1), détermine en vérifiant les positions de trains (X/101) si un train doit emprunter les secteurs ferroviaires utilisées pour l'itinéraire prévu sans provoquer l'encombrement du réseau ferroviaire.

8. Système selon la revendication 7, **caractérisé en ce que** le module opératoire destiné à vérifier les positions de trains (X/101) dans le niveau de voies contient les modules suivant :
a) un premier module d'ordre qui mémorise une relation selon laquelle une position de train (X/102) ne peut être obtenue que si le train (X) a atteint le secteur ferroviaire immédiatement antérieur dans l'itinéraire (règle 1), la relation étant définie comme un ordre contraignant de deux positions de trains (789/101 → 789/102);
b) un module de relation qui vérifie pour deux trains (Z1, Z2) si un emplacement de référence du premier train (Z1 ) empêche le deuxième train (Z2) d'emprunter l'itinéraire (règle 2 ; ST2:R2) et qui le mémorise sous forme de relation (Z1/101 → Z2/102);
c1). un module de transitivité qui génère et mémorise de nouvelles relations (X/A → Y/B et Y/B → Z/C ⇒ X/A → Z/C ; ST4) en utilisant une transitivité à partir des relations mémorisées,
c2) un deuxième module d'ordre qui est relié au module de transitivité et qui vérifie s'il existe un ordre contraignant selon lequel le premier train (Z1) doit accéder à un premier secteur ferroviaire (A) avant que le deuxième train (Z2) ne puisse accéder à un deuxième secteur ferroviaire (B) (règle 3 ; ST5:R3).

9. Système selon la revendication 8,
**caractérisé en ce que**
un premier module d'itération est disposé préposé le module de transitivité et le deuxième module d'ordre ;
le premier module effectue pour tous les trains un itération (CYC4) toutes les fois que on ne pourra plus généré des dépendences supplémentaires ou aucune train pourra arriver à sa destination finale qui est déterminée par son voie.

10. Système selon la revendication 8 ou 9, **caractérisé en ce que** dans le module de relation l'emplacement de référence est défini comme étant l'emplacement de référence d'un train (Z1) par rapport à un autre train (Z2) qui se trouve entre la position signalée et le secteur de voies directionnel suivant sur un itinéraire et un secteur de voies directionnel est défini comme étant le début d'un itinéraire qui est commandé à partir du niveau de voies.

11. Système selon la revendication 8 ou 10, **caractérisé en ce qu'**il est prévu en amont du premier module d'ordre un deuxième module d'itération qui réalise pour tous les trains une itération (CYC1) et **en ce qu'**il est prévu en amont du module de relation un troisième module d'itération qui réalise une itération (CYC2) pour toutes les variations de deux trains (Z1, Z2).

12. Système selon la revendication 8 ou 11, **caractérisé en ce qu'**il est prévu un module de données dans lequel des relations d'horaires de trains et des ordres de trains prédéterminés sont mémorisés sous forme de relations (X/A → Y/B) et **en ce qu'**il est prévu un module ,de disposition qui insèrent pour les trains concernés les relations mémorisées et qui les amène au module de transitivité.
